# EUROPÄISCHE PATENTSCHRIFT

(11) **EP 1 456 421 B1**
(45) Veröffentlichungstag und Bekanntmachung des Hinweises auf die Patenterteilung: **31.05.2006**
(21) Anmeldenummer: 02785402.5
(22) Anmeldetag: 21.11.2002
(51) Int. Cl.: C21D 8/02, C21D 9/573

(54) **VERFAHREN UND EINRICHTUNG ZUM KONTROLLIERTEN RICHTEN UND KÜHLEN VON AUS EINEM WARMBAND-WALZWERK AUSLAUFENDEM, BREITEM METALLBAND, INSBESONDERE VON STAHLBAND ODER BLECH**
METHOD AND DEVICE FOR CONTROLLED STRAIGHTENING AND COOLING OF A WIDE METAL STRIP, ESPECIALLY A STEEL STRIP OR SHEET METAL, RUNNING OUT OF A HOT ROLLED STRIP ROLLING MILL
PROCEDE ET DISPOSITIF POUR DRESSER ET REFROIDIR DE MANIERE REGULEE UN FEUILLARD METALLIQUE LARGE, NOTAMMENT UN FEUILLARD D'ACIER OU UNE TOLE, SORTANT D'UN LAMINOIR A CHAUD POUR FEUILLARDS

(30) Priorität: 20.12.2001 DE 10163070
(43) Veröffentlichungstag der Anmeldung: 15.09.2004
(73) Patentinhaber: SMS Demag Aktiengesellschaft, 40237 Düsseldorf (DE)
(72) Erfinder: MATHIES, Andreas, 42653 Solingen (DE); SCHMIDT, Dirk, 40822 Mettmann (DE); HORN, Gerhard, 40882 Ratingen (DE); DEHMEL, Roman, 41515 Grevenbroich (DE)
(74) Vertreter: Valentin, Ekkehard
(86) Internationale Anmeldenummer: PCT/EP2002/013035
(87) Internationale Veröffentlichungsnummer: WO 2003/054236

(56) Entgegenhaltungen:
- EP-A- 0 159 774
- DE-A- 3 313 024
- FR-A- 2 217 425
- US-A- 3 604 696

## Beschreibung

Die Erfindung betrifft ein Verfahren und eine Einrichtung zum kontrollierten Richten und Kühlen von aus einem Warmband-Walzwerk auslaufenden, breiten Metallband, insbesondere von Stahlband oder Blech, unter Anwendung von Quetschrollen, die in Bandlaufrichtung hinter einer Doppelrolle mit zwei vertikal übereinander angeordneten Einzerollen angeordnet sind und eine in Längsrichtung wirkende Zugspannung erzeugen.

Das eingangs bezeichnete Verfahren und die Einrichtung sind im wesentlichen aus der DE 33 13 024 A1 bekannt. Dabei handelt es sich um ein Verfahren und eine Vorrichtung zum Abschrecken von durchlaufenden Stahlblechen, insbesondere von Grob- und Mittelblechen, unter gleichzeitigem kontrolliertem Richten, bei dem die Bleche vor dem Abschrecken im warmen Zustand durch mindestens zwei hintereinander angeordnete vertikale Doppelrollen in einer Ebene ausgerichtet werden. Anschließend wird das Blech unter einer kontrollierten Zugspannung von mindestens einer Doppelrolle durch eine Abschreckeinrichtung gezogen. Dieses Verfahren soll durchlaufende Stahlbleche exakt auf die vorherbestimmten mechanischen Eigenschaften abschrecken, ohne dass sie sich verziehen oder dass Verwerfungen auftreten, wobei gleichzeitig schon vorher vorhandene Unebenheiten verringert werden sollen. Trotz dieser Maßnahmen treten immer wieder Unebenheiten des Bleches auf, die auf ein unzulängliches Aufbringen der Zugspannungen, auf eine nachteilige Kühlung und auf andere ungünstige Regelmaßnahmen zurückzuführen sind. Die in der Praxis angewendeten Kühlvorrichtungen, die im wesentlichen aus Düsen-Elementen oder für die Nachkühlung aus laminaren Wasservorhängen bestehen, können kaum noch verbessert werden. Für laminare Kühleinheiten wird im Prinzip ein U-Röhrchen verwendet. Mit Düsen lassen sich allerdings bei Auswahl entsprechender Parameter die höchsten erreichbaren Abkühlleistungen erzielen. Nachteilig wirkt sich noch das schlechte Steuerungs- und Regelverhalten im allgemeinen und bei niedrigen Durchflussmengen im besonderen aus.

Der Erfindung liegt die Aufgabe zugrunde, den Einsatzbereich konventioneller Blechkühlanlagen bis hin zu höherer Ebenheit des Bleches bei verstärkter Kühlwirkung zu erweitern.

Die gestellte Aufgabe wird erfindungsgemäß gelöst mit einem Verfahren nach Anspruch 1 bzw. einer Einrichtung nach Anspruch 7. Das Metallband oder das Blech wird zwischen einer Vor-Richtmaschine und einer Spritzkühlung ohne Kühlung durch Regeln der Zugspannung unter definierte Zugspannungen gesetzt und innerhalb der Spritzkühlung zwischen aufeinander folgenden Quetschrollen-Paaren gekühlt und zusätzlich die Zugspannung kontrolliert.

Dabei wird vorzugsweise die Zugspannung in dem Metallband oder Blech innerhalb der Spritzkühlung zwischen jeweils zwei in Bandlaufrichtung aufeinander folgenden Quetschrollenpaaren zusätzlich geregelt und das Metallband zusätzlich gekühlt.

Dadurch wird eine plastische Deformation vor dem Einlaufen des Metallbandes oder des Blechs in die Kühlung unmittelbar bewirkt. Die plastische Deformation reduziert die einlaufenden Unebenheiten des Metallbandes oder des Blechs. Der Vorteil besteht weiterhin durch die unmittelbare Anordnung des Richtprozesses vor der Kühlung, wodurch der erneute Aufbau von Eigenspannungen und Deformationen, bedingt durch die ungleich-mäßige Abkühlung auf der Oberfläche des Metallbandes oder des Blechs, vermieden wird.

Die Kühlwirkung ist praktisch durch die Induktion von Spannungen und damit verbundenen Deformationen in dem Blech begrenzt, bedingt durch die ungleichförmige Kühlwirkung des Kühlmediums (Wasser) auf der Blechoberfläche. Dieser (nachteilige) Effekt tritt bei Anwendung höherer Kühlleistung auf dünne und gleichzeitig breite Bleche besonders in Erscheinung. Das kritische Produkt einer Anlage ist durch ein Blech mit der geringsten Dicke bei maximaler Breite und gleichzeitig hoher Intensität der Kühlung gegeben. Die Intensität der Kühlung ist durch eine hohe Temperaturdifferenz zwischen Start- und Kühlstopp-Temperatur bei kurzer Kühlzeit definiert. In der Praxis sollen Quetschrollen diesen Effekt der Deformation behindern. Der Einfluss dieser Form der Kompensation ist jedoch begrenzt. Die erfindungsgemäße Anordnung der Vor-Richtmaschinevor der Kühlung bewirkt die plastische Deformation und reduziert einlaufende Deformationen und Spannungen unmittelbar vor der Kühlung.

Besonders wirkungsvoll können die Deformationen bei Einlauf in die Kühlung bekämpft werden, indem die Zugspannung durch Umschalten der Geschwindigkeit zur jeweils nächsten, letzten, tragenden Quetschrolle mit fortschreitendem Durchlauf des Metallbandes oder des Blechs geregelt wird.

Eine Ausgestaltung besteht darin, dass die Quetschrollen mit einer Teilung festgelegt werden, wobei zwischen zwei Quetschrollen abhängig von der Teilung eine Kühleinheit gebildet wird.

In Weiterbildung der Erfindung kann vorgesehen sein, dass diese Teilung auf eine halbe Länge der resultierenden Eigenform für ein Band oder ein Blech mit geringster Dicke, bei maximaler Breite und hoher Kühlintensität abgestellt wird.

Die Einrichtung zum kontrollierten Richten und Kühlen von einem aus einem Warmband-Walzwerk auslaufenden breiten Metallband, insbesondere von einem Stahlband oder von einem Blech, umfasst eine Spritzkühlung mit einer Doppelrolle, welche zwei übereinander angeordnete Einzelrollen aufweist, mindestens ein in Bandlaufrichtung hinter der Doppelrolle angeordnetes erstes Quetschrollen-Paar und eine zwischen der Doppelrolle und dem ersten Quetschrollen-Paar angeordnete kühleinheit, wobei in dem durch die Spritzkühlung geführten Metallband oder Blech eine in längsrichtung wirkende Zugspannung zwischen der Doppelrollle und dem ersten Quetschrollen-Paar erzeugbar ist.

Die gestellte Aufgabe wird bei einer solchen Einrichtung erfindungsgemäß dadurch gelost, dass eine von dem Metallband durchlaufene, der Spritzkühlung vorgeschaltete Vor-Richtmaschine mit Richtrollen und zugeordneten Drehantriebsmotoren vorgesehen ist zum Setzen des Metallbandes unter definierte Zugspanhungen ohne Kühlung zwischen der Vor-Richtmaschine und der Doppelrolle. Dadurch kann eine Zugspannung schon vor der Kühlung übertragen werden, wodurch die Größe der vorhandenen Deformationen schon hier reduziert wird. Sodann findet eine noch genauere Bestimmung der Zugspannungen innerhalb der Kühleinheiten statt.

Der Einfluss der Kühlung kann noch dadurch gesteigert werden, indem im Auslauf des Metallbandes die Kühleinheit mit fein einstellbaren Kühlelementen versehen ist.

Die Kühlung kann ferner dahingehend entwickelt werden, dass die Kühleinheit für eine hohe und / oder eine mittlere Kühlleistung im Sinn eines vorgegeben Produktspektrums ausgelegt ist.

Eine Verbesserung der Erfindung besteht noch darin, dass zwischen den letzten, tragenden Quetschrollen oder den Richtrollen am Ende des Metallbandes oder des Blechs und den Quetschrollen oder den Richtrollen am Anfang des Metallbandes oder des Blechs ebenfalls Zugspannungen erzeugbar sind.

In der Zeichnung sind Ausführungsbeispiele der Erfindung dargestellt, die nachstehend näher erläutert werden.

Es zeigen:
- Fig. 1: eine System-Darstellung der Kühlung mit Quetschrollen und der Antriebssteuerung mit den erzeugten Zugspannungen,
- Fig. 2A: eine perspektivische Ansicht des Stahlbandes oder des Blechs mit Verwerfungen in Form von Mittenwellen,
- Fig. 2B: eine Seitenansicht von zwei im Teilungsabstand angeordneten Quetschrollen-Paaren
- Fig. 3: die Anordnung der Kühlvorrichtungen für die jeweilige Kühlintensität und
- Fig. 4: eine Ansicht einer Gesamtanlage zum Richten und Kühlen.

Das Metall-, insbesondere das Stahlband 1 oder das Blech wird zum kontrollierten Kühlen und Richten unter Anwendung von in Bandlaufrichtung 2 hinter einer Doppelrolle, die zwei vertikal übereinander angeordnete Einzelrollen 3 und 4 aufweist, angeordneten Quetschrollen 5 über eine in Längsrichtung (Bandlaufrichtung 2) wirkende Zugspannung 6 geführt. Dabei wird das Metallband 1 zwischen einer Vor-Richtmaschine 7 und einer Spritzkühlung 8 unter definierten Zugspannungen 6 durch Regeln der Zugspannung (über die Drehantriebsmotoren für Richtrollen) versetzt und innerhalb der Spritzkühlung 8 wird das Metallband 1 zwischen aufeinander folgenden Quetschrollen-Paaren 5a gekühlt und zusätzlich die Zugspannung 6 kontrolliert. Die Spritzkühlung 8 besteht aus jeweils zwischen zwei Quetschrollen-Paaren 5a angeordneten Kühleinheiten 9 (Fig. 1). Während des mit RollgangsGeschwindigkeit 10 ankommenden Metallbandes 1 wird die Zugspannung 6 über ein entsprechendes Drehmoment 11 durch eine Rückmeldungssteuerung 12 kontrolliert mit (A) Eingriff der Quetsch-Rollen 5 (i) bis (i+nc) bezeichnet. Sobald das Bandende 1a durchläuft mit (B) Eingriff der Quetsch-Rollen 5 ((i+1) bis (i+nc+1) bezeichnet), wird auf das Bandende 1 a die entsprechende Zugspannung 6 übertragen und außerhalb des Bandendes 1a nur noch die Vergleichsgeschwindigkeit gemessen, ohne die Rückmeldungsregelung 12 einzusetzen. Sowohl für das Bandende 1 a als auch für den Bandanfang 1 b wird die Zugspannung 6 durch Umschalten der Geschwindigkeit zur jeweils nächsten, letzten, tragenden Quetschrolle 5 mit fortschreitendem Durchlauf des Metallbandes 1 geregelt (vgl. Fig. 1).

Die Quetschrollen 5 sind mit einer bestimmten Teilung 13 angeordnet, wobei zwischen zwei Quetschrollen 5 abhängig von der Teilung 13 die Kühleinheit 9 ausgebildet wird. So kann z.B. die Teilung 13 auf eine halbe Länge 14 der resultierenden Wellenlänge 15 für ein Metallband 1 mit geringster Dicke, bei maximaler Breite und hoher Kühlintensität bezogen sein. In dem Stahlband 11 stellt sich die typische Wellenlänge 15 ein (Fig. 2A).

Die Kühleinheiten 9 sind jeweils für eine hohe oder eine mittlere Kühlintensität ausgelegt (Fig. 2B), wobei die Teilung 13 der halben Wellenlänge 15 entspricht (vgl. Fig. 2B). Der Wellenverlauf 16 ist in den Fig. 2A und 2B durch gepunktete Linien 17 deutlich gemacht.

In Fig. 3 ist die Kühlwirkung der einzelnen unterschiedlichen Arten der Kühleinheiten 9 dargestellt. Im Temperatur-Zeit-Diagramm stellt die ausgezogene Linie den Temperaturverlauf in der Band- oder Blechmitte 20 und die gestrichelte Linie die Oberflächen-Temperatur 21 dar. In den Abschnitten (1) werden Spritzkühleinheiten 8a eingesetzt. Im Auslauf 18 des Stahlbandes 1 sind Kühleinheiten 9, bestehend aus U-Röhrchen - Einheiten 22 vorgesehen.

Aufgrund der Temperatur ΔT-Mitte (1) erreicht man die Temperatur in der Mitte des Stahlbandes 1 oder die Temperatur ΔT-Mitte (2).

Die Temperatur ΔT-Oberfläche wird noch in der Zone der Spritzkühleinheiten 8a erreicht. Beim Einsatz der U-Röhrchen-Einheiten 22 wird die erforderliche Kühl-Stopp-Temperatur in kleinen Schritten durch die U-Röhrchen-Einheiten 22 erzielt. Eine Martensit-Bildung durch Oberflächen-Unterkühlung wird oberhalb der Temperatur T-Martensit verhindert.

Zwischen den letzten, tragenden Quetschrollen 5 oder Richtrollen 23 am Ende 1 a des Metallbandes 1 oder des Blechs und den Quetschtrollen 5 oder den Richtrollen 24 am Anfang 1 b des Metallbandes 1 können in gleicher Verfahrensweise Zugspannungen 6 erzeugt werden.

Gemäß Fig. 4 ist eine Gesamtanlage dargestellt, in der in Bandlaufrichtung 2 auf die Vor-Richtmaschine 7 folgend die Spritzkühlung 8 mit den Quetschrollen-Paaren 5a und den Kühleinheiten 9 und dahinter eine Laminar-Kühlvorrichtung 25 folgen.

### Bezugszeichenliste

- 1: Metallband, Stahlband oder Blech
- 1a: Bandende
- 1b: Bandanfang
- 2: Bandlaufrichtung
- 3: Einzelrolle einer Doppelrolle
- 4: Einzelrolle einer Doppelrolle
- 5: Quetschrolle
- 5a: Quetschrollen-Paar
- 6: Zugspannung
- 7: Vor-Richtmaschine
- 8: Spritzkühlung
- 8a: Spritzkühleinheiten
- 9: Kühleinheit
- 10: Rollgangsgeschwindigkeit
- 11: Drehmoment
- 12: Rückmeldungsregelung
- 13: Teilung
- 14: halbe Länge
- 15: resultierende Wellenlänge
- 16: Wellenverlauf
- 17: gepunktete Linie
- 18: Auslauf
- 19: Kühlelement
- 20: Band- oder Blechmitte
- 21: Oberflächentemperatur
- 22: U-Röhrchen-Einheiten
- 23: Richtrolle
- 24: Richtrolle
- 25: Laminar-Kühlvorrichtung

## Patentansprüche

1. Verfahren zum kontrollierten Richten und Kühlen von einem aus einem Warmband-Walzwerk auslaufenden, breiten: Metallband (1), insbesondere Stahlband, oder Blech (1), wobei das Metallband oder Blech innerhalb einer Spritzkühlung (8) zunächst durch eine Doppelrolle, welche zwei vertikal übereinander angeordnete Einzelrollen (3,4) umfasst, und nachfolgend durch mindestens ein in Bandlaufrichtung (2) hinter der Doppelrolle (3,4) angeordnetes erstes Quetschrollenpaar (5a) geführt wird; das Metallband zwischen der Doppelrolle (3,4) und dem ersten Quetschrollenpaar (5a) eine erste Kühleinheit (9) durchläuft; und in dem Metallband eine in Längsrichtung wirkende Zugspannung zwischen der Doppelrolle (3,4) und dem ersten Quetschrollenpaar (5a) erzeugt wird;
**dadurch gekennzeichnet,**
**dass** das Metallband (1) oder das Blech vor seinem Eintritt in die Doppelrolle (3, 4) eine Vor-Richtmaschine (7) mit Richtrollen und zugeordneten Drehantriebsmotoren durchläuft; und zwischen der Vor-Richtmaschine (7) und der Doppelrolle (3, 4) keine Kühleinheit (9) durchläuft, aber durch Regeln der Drehantriebsmotoren für die Richtrollen der Vor-Richtmaschine (7) unter definierte Zugspannungen gesetzt wird.

2. Verfahren nach Anspruch 1,
**dadurch gekennzeichnet,**
**dass** die Zugspannung in dem Metallband oder Blech innerhalb der Spritzkühlung (8) zwischen jeweils zwei in Bandlaufrichtung (2) aufeinanderfolgenden Quetschrollenpaaren (5a) zusätzlich geregelt wird.

3. Verfahren nach Anspruch 2,
**dadurch gekennzeichnet,**
**dass** das Metallband oder Blech zwischen den aufeinanderfolgenden Quetschrollenpaaren (5a) zusätzlich gekühlt wird.

4. Verfahren nach einem der vorangegangenen Ansprüche,
**dadurch gekennzeichnet,**
**dass** die Zugspannung durch Umschalten der Geschwindigkeit zur jeweils nächsten, letzten, tragenden Quetschrolle mit fortschreitendem Durchlauf des Metallbandes oder des Blechs geregelt wird.

5. Verfahren nach einem der vorangegangenen Ansprüche,
**dadurch gekennzeichnet,**
**dass** die Quetschrollen mit einer Teilung festgelegt werden, wobei zwischen zwei Quetschrollen abhängig von der Teilung eine Kühleinheit gebildet wird.

6. Verfahren nach Anspruch 5,
**dadurch gekennzeichnet,**
**dass** diese Teilung auf eine halbe Länge der resultierenden Eigenform für ein Metallband oder ein Blech mit geringster Dicke, bei maximaler Breite und hoher Kühlintensität abgestellt wird.

7. Einrichtung zum kontrollierten Richten und Kühlen von einem aus einem Warmband-Walzwerk auslaufenden breiten Metallband oder Blech (1), insbesondere von Stahlband, oder Blech (1), umfassend:
eine Spritzkühlung (8) mit einer Doppelrolle, welche zwei vertikal übereinander angeordnete Einzelrollen (3,4) aufweist,
mindestens ein in Bandlaufrichtung (2) hinter den Doppelrollen angeordnetes erstes Quetschrollenpaar (5a), und
eine zwischen der Doppelrolle (3,4) und dem ersten Quetschrollenpaar (5a) angeordneten erste Kühleinheit (9); wobei
in dem durch die Spritzkühlung (8) geführten Metallband oder Blech eine in Längsrichtung wirkende Zugspannung zwischen der Doppelrolle (3,4)
und dem ersten Quetschrollenpaar (5a) erzeugbar ist;
**dadurch gekennzeichnet,**
**dass** eine von dem Metallband durchlaufene, der Spritzkühlung (8) vorgeschaltete Vor-Richtmaschine (7) mit Richtrollen und zugeordneten Drehantriebsmotoren vorgesehen ist zum Setzen des Metallbandes zwischen der Vor-Richtmaschine (7) und der Doppelrolle (3, 4) ohne Kühlung unter definierte Zugspannungen durch Regeln der Drehantriebsmotoren für die Richtrollen der Vor-Richtmaschine (7).

8. Einrichtung nach Anspruch 7,
**gekennzeichnet durch**
eine Rückmeldungssteuerung zum Kontrollieren der Zugspannung zwischen zwei Quetschrollenpaaren (5a) **durch** Kontrolle von Drehmomenten.

9. Einrichtung nach Anspruch 8,
**dadurch gekennzeichnet,**
**dass** zwischen zwei Quetschrollenpaaren (5a) jeweils eine Kühleinheit (9) vorgesehen ist.

10. Einrichtung nach einem der Ansprüche 7 bis 9,
**dadurch gekennzeichnet,**
**dass** im Auslauf (18) des Metallbandes (1) die Kühleinheit (9) mit fein einstellbaren Kühlelementen (19) versehen ist.

11. Einrichtung nach einem der Ansprüche 7 bis 10,
**dadurch gekennzeichnet,**
**dass** die Kühleinheit (9) für eine hohe und/oder eine mittlere Kühlleistung im Sinn eines vorgegebenen Produktspektrums ausgelegt ist.

12. Einrichtung nach einem der Ansprüche 7 bis 11,
**dadurch gekennzeichnet,**
**dass** zwischen den letzten, tragenden Quetschrollen (5) oder den Richtrollen (23) am Ende (1 a) des Metallbandes (1) oder des Blechs und den Quetschrollen (5) oder den Richtrollen (24) am Anfang des Metallbandes (1) ebenfalls Zugspannungen (6) erzeugbar sind.

## Claims

1. Method for controlled straightening and cooling of a wide metal strip (1), particularly a steel strip, or plate (1) running out of a hot-strip rolling mill, wherein the metal strip or plate is guided within a spray cooling (8) initially by a double roller, which comprises two individual rollers (3, 4) arranged vertically one above the other, and subsequently by at least one first pinching roller pair (5a) arranged behind the double roller (3, 4) in strip running direction (2); the metal strip runs through a first cooling unit (9) between the double roller (3, 4) and the first pinching roller pair (5a); and a tensile stress acting in longitudinal direction is produced in the metal strip between the double roller (3, 4) and the first pinching roller pair (5a); **characterised in that** the metal strip (1) or the plate prior to its entry into the double roller (3, 4) runs through a pre-straightening machine (7) with straightening rollers and associated rotary drive motors; and between the pre-straightening machine (7) and the double roller (3, 4) does not run through a cooling unit (9), but is placed under defined tensile stresses by regulation of the rotary drive motors for the straightening rollers of the pre-straightening machine (7).

2. Method according to claim 1, **characterised in that** the tensile stress in the metal strip or plate is additionally regulated within the spray cooling (8) between two respective pinch roller pairs (5a) following one another in strip running direction (2).

3. Method according to claim 2, **characterised in that** the metal strip or plate is additionally cooled between the successive pinching roller pairs (5a).

4. Method according to one of the preceding claims, **characterised in that** the tensile stress is regulated by switching over the speed with respect to each next, last supporting pinching roller with progressing transit of the metal strip or of the plate.

5. Method according to one of the preceding claims, **characterised in that** the pinching rollers are fixed at a pitch, wherein a cooling unit is formed between two pinching rollers depending on the pitch.

6. Method according to claim 5, **characterised in that** this pitch is adjusted to a half length of the resulting intrinsic shape for a metal strip or a plate with smallest thickness at maximum width and high cooling intensity.

7. Equipment for controlled straightening and cooling of a wide metal strip or plate (1), particularly steel strip, or plate (1), running out of a hot-strip rolling mill, comprising: a spray cooling (8) with a double roller having two individual rollers (3, 4) arranged vertically one above the other, at least one first pinching roller pair (5a) arranged behind the double rollers in strip running direction (2) and a first cooling unit (9) arranged behind the double roller (3, 4) and the first pinching roller pair (5a); wherein a tensile stress acting in longitudinal direction in the metal strip or plate guided through the spray cooling (8) can be produced between the double roller (3, 4) and the first pinching roller pair (5a), **characterised in that** a pre-straightening machine (7), which is upstream of the spray cooling (8) and transited by the metal strip, with straightening rollers and associated rotary drive motors is provided for placing the metal strip, between the pre-straightening machine (7) and the double roller (3, 4) and without cooling, under defined tensile stresses by regulation of the rotary drive motors for the straightening rollers of the pre-straightening machine (7).

8. Equipment according to claim 7, **characterised by** a feedback control for controlling the tensile stress between two pinching roller pairs (5a) by control of torques.

9. Equipment according to claim 8, **characterised in that** a respective cooling unit (9) is provided between two pinching roller pairs (5a).

10. Equipment according to one of claims 7 to 9, **characterised in that** the cooling unit (9) with finely adjustable cooling elements (19) is provided in the outlet (18) of the metal strip (1).

11. Equipment according to one of claims 7 to 10, **characterised in that** the cooling unit (9) is designed for a high and/or medium cooling output in the sense of a predetermined product spectrum.

12. Equipment according to one of claims 7 to 11, **characterised in that** tensile stresses (6) can similarly be produced between the last, supporting pinch rollers (5) or the straightening rollers (23) at the end (1a) of the metal strip (1) or of the plate and the pinch rollers (5) or the straightening rollers (24) at the start of the metal strip (1).

## Revendications

1. Procédé pour le dressage et le refroidissement contrôlés d'un feuillard métallique large (1), en particulier d'un feuillard d'acier ou d'une tôle (1), sortant d'un laminoir à chaud pour feuillards, dans lequel le feuillard métallique ou la tôle est guidé(e) à l'intérieur d'un poste de refroidissement par projection (8) tout d'abord à travers un rouleau double qui comprend deux rouleaux individuels (3, 4) agencés verticalement l'un au-dessus de l'autre, et ensuite à travers au moins une première paire de rouleaux écraseurs (5a) agencée derrière le rouleau double (3, 4) en direction de circulation (2) du feuillard ; le feuillard métallique traverse une première unité de refroidissement (9) entre le rouleau double (3, 4) et la première paire de rouleaux écraseurs (5a) ; et on génère entre le rouleau double (3, 4) et la première paire de rouleaux écraseurs (5a) dans le feuillard métallique une contrainte de traction agissant en direction longitudinale,
**caractérisé en ce que**
avant son entrée dans le rouleau double (3, 4), le feuillard métallique (1) ou la tôle traverse une machine de pré-dressage (7) pourvue de rouleaux dresseurs et de moteurs d'entraînement en rotation associés ; et ne traverse pas d'unité de refroidissement (9) entre la machine de pré-dressage (7) et le rouleau double (3, 4), mais est soumis à des contraintes de traction définies par régulation des moteurs d'entraînement en rotation pour les rouleaux dresseurs de la machine de pré-dressage (7).

2. Procédé selon la revendication 1,
**caractérisé en ce que**
la contrainte de traction dans le feuillard métallique ou dans la tôle à l'intérieur du poste de refroidissement par projection (8) est réglée en supplément entre deux paires de rouleaux écraseurs (5a) respectives successives en direction de circulation de feuillard (2).

3. Procédé selon la revendication 2,
**caractérisé en ce que**
le feuillard métallique ou la tôle est refroidi(e) en supplément entre les paires de rouleaux écraseurs (5a) successives.

4. Procédé selon l'une des revendications précédentes,
**caractérisé en ce que**
la contrainte de traction est réglée par modification de la vitesse vers le prochain, dernier rouleau écraseur porteur respectif au cours de la progression du feuillard métallique ou de la tôle.

5. Procédé selon l'une des revendications précédentes,
**caractérisé en ce que**
les rouleaux écraseurs sont fixés avec un pas, une unité de refroidissement étant formée en fonction du pas entre deux rouleaux écraseurs.

6. Procédé selon la revendication 5,
**caractérisé en ce que**
ce pas est ajusté à une demi-longueur de la forme propre résultante pour un feuillard métallique ou pour une tôle d'épaisseur minimale, de largeur maximale et d'intensité de refroidissement élevée.

7. Dispositif pour le dressage et le refroidissement contrôlés d'un feuillard métallique large (1) ou d'une tôle, en particulier d'un feuillard d'acier ou d'une tôle (1), sortant d'un laminoir à chaud pour feuillards, comportant :
un poste de refroidissement par projection (8) comportant un rouleau double qui comprend deux rouleaux individuels (3, 4) agencés verticalement l'un au-dessus de l'autre,
au moins une première paire de rouleaux écraseurs (5a) agencée derrière le rouleau double en direction de circulation de feuillard (2), et une première unité de refroidissement (9) agencée entre le rouleau double (3, 4) et la première paire de rouleaux écraseurs (5a),
dans lequel
dans le feuillard métallique ou dans la tôle guidé(e) à travers le poste de refroidissement par projection (8), une contrainte de traction agissant en direction longitudinale peut être générée entre le rouleau double (3, 4) et la première paire de rouleaux écraseurs (5a),
**caractérisé en ce que**
il est prévu une machine de pré-dressage (7) traversée par le feuillard métallique et agencée en amont du poste de refroidissement par projection (8), pourvue de rouleaux dresseurs et de moteurs d'entraînement en rotation associés, et destinée à mettre sous des contraintes de traction définies le feuillard métallique entre la machine de pré-dressage (7) et le rouleau double (3, 4), sans refroidissement, par régulation des moteurs d'entraînement en rotation pour les rouleaux dresseurs de la machine de pré-dressage (7).

8. Dispositif selon la revendication 7,
**caractérisé par**
une commande à rétroaction pour contrôler la contrainte de traction entre deux paires de rouleaux écraseurs (5a) par un contrôle des couples de rotation.

9. Dispositif selon la revendication 8,
**caractérisé en ce que**
une unité de refroidissement respective (9) est prévue entre deux paires de rouleaux écraseurs (5a).

10. Dispositif selon l'une des revendications 7 à 9,
**caractérisé en ce que**
à la sortie (18) du feuillard métallique (1), l'unité de refroidissement (9) est pourvue d'éléments de refroidissement (19) finement réglables.

11. Dispositif selon l'une des revendications 7 à 10,
**caractérisé en ce que**
l'unité de refroidissement (9) est conçue pour des performances de refroidissement élevées et/ou moyennes dans le sens d'un spectre de produits prédéterminé.

12. Dispositif selon l'une des revendications 7 à 11,
**caractérisé en ce que**
des contraintes de traction (6) peuvent également être générées entre les derniers rouleaux écraseurs porteurs (5) ou les rouleaux dresseurs (23) à l'extrémité (1a) du feuillard métallique (1) ou de la tôle, et les rouleaux écraseurs (5) ou les rouleaux dresseurs (24) au début du feuillard métallique (1).
